# EUROPÄISCHE PATENTSCHRIFT

(11) **EP 0 765 621 B1**
(45) Veröffentlichungstag und Bekanntmachung des Hinweises auf die Patenterteilung: **11.07.2001**
(21) Anmeldenummer: 96113978.9
(22) Anmeldetag: 31.08.1996
(51) Int. Cl.: A47C 3/24, A47C 7/00

(54) **Stuhl mit einer Einrichtung zur Grundeinstellung der Sitzhöhe**
Chair with a device for adjusting the basic sitting height
Siège avec un dispositif de réglage initiale de hauteur

(30) Priorität: 30.09.1995 DE 29515607 U
(43) Veröffentlichungstag der Anmeldung: 02.04.1997
(73) Patentinhaber: Interstuhl Büromöbel GmbH & Co. KG, 72469 Messstetten (DE)
(72) Erfinder: Knaus, Oskar, 72469 Messstetten-Hartheim (DE)
(74) Vertreter: Möbus, Rudolf, Dipl.-Ing.

(56) Entgegenhaltungen:
- GB-A- 1 423 130
- GB-A- 2 021 940

## Beschreibung

Die Erfindung betrifft einen Stuhl mit den Merkmalen des Oberbegriffs des Anspruchs 1. Ein solcher Stuhl ist aus der GB-A-2 021 940 bekannt und verfügt über eine Höhenverstellmöglichkeit der Sitzfläche, wobei hierzu ein als Hohlkörper ausgebildetes und mit umlaufenden Rippen versehenes Verbindungselement vorgesehen ist. Die Rippen greifen dabei in Nuten der Stuhlsäule ein. Beim Zusammenbau des Stuhls kann die Länge der Stuhlsäule dadurch eingestellt werden, dass die Stuhlsäule mehr oder weniger weit in das Verbindungselement eingeschoben und mit den Rippen des Verbindungselements verrastet wird. Auf diese Weise ist eine stufenweise Einstellung der Stuhlsäulenlänge und damit der Grundposition der Sitzfläche möglich, doch ist diese Art der Einstellung aufwendig.

Der Erfindung liegt die Aufgabe zugrunde, eine Einstellmöglichkeit der Grundposition der Sitzfläche von Stühlen zu schaffen, die konstruktiv einfach und leicht zu bedienen ist.

Die Erfindung wird mit einer Einrichtung der eingangs genannten Art mit den Merkmalen des kennzeichnenden Teils des Anspruchs 1 gelöst. Durch einfaches Verdrehen der Stuhlsäule gegenüber dem Verbindungselement kann somit die Grundeinstellung der Sitzhöhe stufenlos verstellt werden. Wird die Stuhlsäule weiter in das Verbindungselement eingedreht, so lässt sich die Grundposition entsprechend erniedrigen. Durch ein Ausdrehen der Stuhlsäule aus dem Verbindungselement ist hingegen ein Anheben der Grundposition möglich. Das Verbindungselement kann dabei vorteilhafterweise in eine Hülse am Stuhlfuß einsetzbar sein. Begrenzt die Hülse dabei eine zentrale Durchgangsöffnung des Stuhlfußes und ist der Stuhlfuß als Fußkreuz ausgebildet, so ist eine Verstellmöglichkeit der Grundposition der Sitzflächenhöhe in besonders großem Umfang möglich, da zwischen dem zentralen Bereich des Fußkreuzes und dem Boden ausreichend Spielraum für ein Tieferstellen der Sitzfläche durch vermehrtes Eindrehen der Stuhlsäule in die Hülse vorhanden ist. Für eine äußerst einfache Verbindung kann die Hülse sich nach unten hin konisch verjüngen und das Verbindungselement einen sich entsprechend konisch verjüngenden Außendurchmesser aufweisen. Hierdurch ist eine einfache Steckverbindung zwischen Verbindungselement und Stuhlfuß möglich. Der Passsitz zwischen Verbindungselement und Hülse dient außerdem dazu, die einmal gewählte Einstellung zwischen Verbindungselement und Stuhlsäule zu sichern. Das Verbindungselement ist als Spirale ausgebildet, die in das Außengewinde an der Stuhlsäule einführbar ist. Dabei ist durch den Passsitz zwischen Verbindungselement und Hülse des Stuhlfußes eine Klemmverbindung zwischen Verbindungselement und Stuhlsäule über einen entsprechenden Längenausgleich der Spirale möglich.

Das Außengewinde für das Verbindungselement muss im Übrigen nicht direkt auf der Stuhlsäule angeordnet sein, sondern kann auch in ein Kunststoffrohr eingeformt sein, mit dem die Stuhlsäule ummantelt ist. Ein solches Kunststoffrohr bietet den Vorteil, dass damit auch herkömmliche Stühle ohne Verstellmöglichkeit der Grundposition mit dem Verstellmechanismus gemäß der Erfindung nachgerüstet werden können. Zur Vereinfachung der Fertigung eines solchen Kunststoffrohres kann dieses aus zwei Halbschalen zusammengesetzt sein.

Die erfindungsgemäße Lösung zur stufenlosen Verstellung der Grundposition der Sitzhöhe von Büro- und Arbeitsstühlen ist bei konstruktiv äußerst geringem Aufwand hoch variabel und ermöglicht dem Benutzer des Stuhls, diesen auf einfache Weise beliebig häufig seinen jeweiligen Wünschen bzw. den vorgegebenen Arbeitsplatzanforderungen anzupassen. Ein derart verstellbarer Stuhl ist auch auf sämtliche Normen in unterschiedlichen Ländern anpassbar. Im Jugendstuhlbereich ist außerdem durch den Verstellmechanismus ein "Mitwachsen" des Stuhls gewährleistet.

Nachfolgend werden bevorzugte Ausführungsbeispiele einer erfindungsgemäßen Einrichtung anhand der Zeichnung näher erläutert.

Es zeigen:
- Fig. 1: eine Explosionszeichnung einer Einrichtung; die teilweise vom Gegenstand des unabhängigen Anspruchs abgedeckt ist.
- Fig. 2: eine perspektivische Ansicht des Verbindungselementes gemäß der Erfindung.

In Fig. 1 ist ein Rohr 10 gezeigt, in das eine nicht näher dargestellte Stuhlsäule eines Büro- oder Arbeitsstuhles einsetzbar ist. Das Rohr 10 ist aus zwei Halbschalen gefertigt und weist ein Außengewinde 11 auf. Zur Verbindung des Rohres 10 und der Stuhlsäule mit einem als Fußkreuz 13 ausgebildeten Stuhlfuß ist ein Verbindungselement 14 vorgesehen, daß als hohlzylindrische Hülse mit einem sich nach unten hin konisch verjüngenden Außendurchmesser ausgeführt ist. Diese Hülse 14 ist in eine entsprechend konisch geformte Hülse 15 des Fußkreuzes 13 einsteckbar. Die Hülse 14 begrenzt dabei eine zentrale Durchgangsöffnung im Fußkreuz 13. Das Verbindungselement 14 weist auf seiner Innenseite ein aus Fig. 1 nicht ersichtliches Innengewinde auf, das in das Außengewinde 11 des Rohres 10 einführbar ist. Durch Ein- bzw. Ausdrehen des Rohres 10 aus dem Verbindungselement 14 ist eine stufenlose Tiefer- bzw. Höherstellung der im Rohr 10 eingesetzten Stuhlsäule und damit auch der auf dieser angeordneten Sitzfläche des Stuhles möglich. Wird das Rohr 10 sehr weit in die Hülse 14 eingedreht, so steht das Rohr und die darin angeordnete Stuhlsäule unten über die Hülse 15 des Fußkreuzes 13 über, wo ausreichend Platz hierfür vorhanden ist. Zur Arretierung einer einmal eingestellten Sitzhöhenposition weist das Verbindungselement 14 Sackschlitze 17 auf, die wechselseitig zu einer der Stirnflächen 14.1 bzw. 14.2 des Verbindungsclementes 14 hin offen sind. Durch diese Sackschlitze 17 erhält das Verbindungselement 14 eine gewisse Elastizität, die nach Einsetzen des Verbindungselementes 14, des Rohres 10 sowie der darin angeordneten Stuhlsäule in die Hülse 15 des Fußkreuzes 13 eine Klemmverbindung zwischen dem Verbindungselement 14 und dem Rohr 10 bewirkt, so daß sich die Grundeinstellung der Sitzhöhe selbsttätig nicht mehr verstellen kann. Auch das Rohr 10 ist mit Sackschlitzen 18 versehen, die auf analoge Weise eine Klemmverbindung zwischen dem Rohr 10 und einer darin eingesetzten Stuhlsäule ermöglichen.

Fig. 2 zeigt das Verbindungselement 14' gemäß der Erfindung, in Form einer Spirale, deren Außendurchmesser sich ebenfalls nach unten hin konisch verjüngt und somit ebenfalls zum Einsatz in die konisch geformte Hülse 15 des Fußkreuzes 13 nach Fig. 1 geeignet ist. Auf der Innenseite der Spirale sind entweder eine umlaufende Vertiefung oder Erhebung 16 vorgesehen, die somit ein Innengewinde bilden, das in das Außengewinde 11 des Rohres 10 nach Fig. 1 cinführbar ist. Auch mit dem Verbindungselement 14' nach Fig. 2 ist ein Preßsitz zwischen Verbindungselement 14' und Rohr 10 möglich. Nach Einsetzen des Elementes 14' in die Hülse 15 wird der auf die Außenfläche der Spirale 14' wirkende Druck zu einer Längenänderung der Spirale führen, wodurch sich diese fester um das Rohr 10 schließt und somit die eingestellte Sitzhöhenposition arretiert.

## Patentansprüche

1. Stuhl mit einer Einrichtung zur Grundeinstellung der Sitzhöhe, wobei die Sitzfläche auf einer an einem Stuhlfuß befestigbaren Stuhlsäule angeordnet ist und zwischen Stuhlsäule und Stuhlfuß (13) ein als Hohlkörper ausgebildetes Verbindungselement (14, 14') angeordnet ist, dadurch gekennzeichnet, dass das Verbindungselement (14') mit einer Innengewinde (16) versehen ist, und als Spirale ausgebildet ist, die in ein entsprechendes Außengewinde (11) an der Stuhlsäule eingreift.

2. Stuhl nach Anspruch 1, dadurch gekennzeichnet, dass das Verbindungselement (14, 14') in eine Hülse (15) am Stuhlfuß (13) einsetzbar ist.

3. Stuhl nach Anspruch 2, dadurch gekennzeichnet, dass die Hülse (15) eine zentrale Durchgangsöffnung eines Fußkreuzes (13) begrenzt.

4. Stuhl nach Anspruch 2 oder 3, dadurch gekennzeichnet, dass die Hülse (15) sich nach unten hin konisch verjüngt und das Verbindungselement (14, 14') einen sich entsprechend konisch verjüngenden Außendurchmesser aufweist.

5. Stuhl nach einem der Ansprüche 1 bis 4, dadurch gekennzeichnet, dass die Stuhlsäule von einem Kunststoffrohr (10) mit einem Außengewinde (11) für das Verbindungselement (14, 14') ummantelt ist.

6. Stuhl nach Anspruch 5, dadurch gekennzeichnet, dass das Kunststoffrohr (10) aus zwei Halbschalen zusammengesetzt ist.

## Claims

1. Chair with a device for adjusting the basic position of the sitting height, and the seat surface is arranged on top of a chair column which is attachable to a chair foot (13), and a connecting element (14, 14 ) designed as a hollow structure is arranged between the chair column and the chair foot (13), **characterised in that** the connecting element (14.1) is provided with an internal thread (16) and designed as a spiral which engages a corresponding outside thread (11) at the chair column.

2. Chair according to Claim 1, **characterised in that** the connecting element (14,14 ) is insertable into a sleeve (15) on the chair foot (13).

3. Chair according to Claim 2, **characterised in that** the sleeve (15) defines a central passage opening of a cross-shaped foot (13).

4. Chair according to Claim 2 or 3, **characterised in that** the sleeve (15) narrows conically downwards, and the connecting element (14,14 ) has an outside diameter which correspondingly narrows conically.

5. Chair according to one of Claims 1 to 4, **characterised in that** the chair column is encased by a plastic tube (10) with an outside thread (11) for the connecting element (14,14 ).

6. Chair according to Claim 5, **characterised in that** the plastic tube (10) is composed of two semi-shells.

## Revendications

1. Chaise comportant un dispositif de réglage de base de la hauteur d'assise, la surface d'assise étant disposée sur une colonne de la chaise pouvant être fixée à un pied de la chaise et entre la colonne et le pied (13) étant disposé un élément de liaison (14, 14') conformé en corps creux, caractérisée en ce que l'élément de liaison (14') est pourvu d'un taraudage (16) et est conformé en spirale qui s'engage dans un filetage extérieur (11) correspondant de la colonne de la chaise.

2. Chaise selon la revendication 1, caractérisée en ce que l'élément de liaison (14, 14') peut être inséré dans une douille (15) du pied (13) de la chaise.

3. Chaise selon la revendication 2, caractérisée en ce que la douille (15) délimite une ouverture centrale de passage d'un pied en croix (13).

4. Chaise selon la revendication 2 ou 3, caractérisée en ce que la douille (15) se rétrécit coniquement vers le bas et l'élément de liaison (14, 14') présente un diamètre extérieur qui se rétrécit coniquement de la même manière.

5. Chaise selon l'une des revendications 1 à 4, caractérisée en ce que la colonne de la chaise est entourée d'un tube (10) en matière plastique avec un filetage extérieur (11) pour l'élément de liaison (14, 14').

6. Chaise selon la revendication 5, caractérisée en ce que le tube (10) en matière plastique est composé de deux demi-coques.
